# EUROPÄISCHE PATENTANMELDUNG

(11) **EP 4 703 043 A1**
(43) Veröffentlichungstag der Anmeldung: **04.03.2026**
(21) Anmeldenummer: 24197704.0
(22) Anmeldetag: 30.08.2024
(51) Int. Cl.: B05B 3/06, B05B 3/00

(54) **TANKWASCHKOPF**

(71) Anmelder: Mosmatic AG, 9126 Necker (CH)
(72) Erfinder: SCHILPP, Stefan, 9126 Necker (CH); RIEBEN, Patrick, 9126 Necker (CH)
(74) Vertreter: Riebling, Peter

(57) **Zusammenfassung**

Tankwaschkopf (71) zur Innenreinigung von Tanks, Behältern und dgl., mit einem ruhenden Gehäuseteil (8), welches zur Verbindung des Tankwaschkopfes (71) mit einem Zuführschlauch oder einer Zuführleitung geeignet ist, durch die ein Reinigungsfluid unter Hochdruck in den Tankwaschkopf (71) einströmt, wobei an einem Ende des ruhenden Gehäuseteils (8) ein ein- oder mehrteiliges, um eine vertikale Achse drehbares Gehäuseteil (25) angeordnet ist, und wobei an dem drehbaren Gehäuseteil (25) ein sich um eine horizontale Drehachse (66) drehbarer, durch Rückstoß mindestens eines Spritzstrahles mindestens einer Düse (59, 59a, b) drehend antreibbarer Düsenträger (58) mit der wenigstens einen Düse (59, 59a, b) angeordnet ist, wobei die Gehäuseteile (8), (25) und der Düsenträger jeweils einen Kanal (7, 26, 47) aufweist, welche flüssigkeitsleitend miteinander gekoppelt sind, wobei die Kanäle (7, 26, 47) jeweils an ihren einander zugewandten und sich dichtend berührenden Enden jeweils eine zueinander komplementäre Gleitbuchse (2, 3, 34, 43) mit jeweils einer Dichtfläche aufweisen, welche mit der Dichtfläche der komplementär ausgerichteten Gleitbuchse (2, 3, 34, 43) des anschließenden Kanals (26, 47) drehende Dichtverbindungen bilden.

## Beschreibung

Gegenstand der Erfindung ist ein Tankwaschkopf nach den Oberbegriffen der unabhängigen Patentansprüche 1, 6 und 8.

Ein Tankwaschkopf, auch Behälterreinigungskopf oder Tankreiniger genannt, ist ein spezielles Werkzeug zur Reinigung von Tanks und Behältern. Er wird in verschiedenen Industrien eingesetzt, um Verunreinigungen, Ablagerungen und Rückstände von den Wänden, Decken und Böden von Tanks zu entfernen.

Der Tankwaschkopf wird an einen Hochdruckreiniger angeschlossen und z.B. mit Hochdruckwasser beaufschlagt. Dabei rotiert der Tankwaschkopf durch die Kraft des Wassers oder durch einen eigenen Antrieb. Der Kopf verfügt über mehrere Düsen, die das Wasser in einem bestimmten Winkel und mit hoher Präzision auf die Innenflächen des Tanks sprühen.

Tankreinigungsköpfe sind für verschiedene Tankgrößen und -formen erhältlich und können mit unterschiedlichen Reinigungsmedien wie Wasser, Reinigungsmitteln und Desinfektionsmitteln verwendet werden.

Durch die Kombination von Hochdruckwasser und Drehbewegung ermöglicht der Tankwaschkopf eine gründliche und effiziente Reinigung von Tanks und Behältern. Die Reinigung mit einem Tankwaschkopf ist deutlich schneller als die manuelle Reinigung mit Bürsten und Schabern. Die Zeitersparnis und die effektive Reinigung führen zu Kosteneinsparungen bei der Tankreinigung.

Anwendungsbereiche sind z.B. in der chemischen Industrie, zur Reinigung von Lagertanks für Chemikalien, Farben und Lacke. In der Lebensmittelindustrie, zur Reinigung von Tanks für Milch, Getränke, Öle und Fette. In der Pharmaindustrie zur Reinigung von Tanks für pharmazeutische Produkte. In der Wasserwirtschaft zur Reinigung von Wassertanks und Rohrleitungen und in der Petrochemie zur Reinigung von Tanks für Kraftstoffe und petrochemische Produkte.

Die Auswahl des richtigen Tankwaschkopfes hängt von der Größe und Form des Tanks, der Art der Verunreinigungen und den spezifischen Anforderungen der Anwendung ab. Für optimale Reinigungsergebnisse ist es wichtig, den Tankwaschkopf richtig zu verwenden und die richtigen Reinigungsmittel und den richtigen Wasserdruck zu wählen.

Bekannt sind Tankreinigungsköpfe, bei denen wenigstens eine Düse an einem Düsenträger befestigt ist, welcher um zwei Achsen rotiert. Die beiden Achsen stehen etwa in einem rechten Winkel zueinander, um eine hohe Abdeckung der von dem aus der Düse austretenden Reinigungsfluid bestrichenen Oberfläche des Tanks zu erreichen.

Über einen Druckwasseranschluß können die Tankwaschköpfe mit einem zur Zuführung von Hochdruckwasser dienenden Zuführschlauch oder einer starren Zuführleitung verbunden werden, an dem der Tankwaschkopf bei der Reinigungsarbeit innerhalb des jeweiligen Innenraumes hängend angeordnet ist.

Die WO 2021 032 502 A1 zeigt einen Tankwaschkopf mit einem ruhenden Gehäuseteil, welches an einem ersten Ende einen Kupplungsabschnitt ausweist. Mit Hilfe des entsprechend gestalteten Kupplungsabschnittes ist der Tankwaschkopf mit einer nicht dargestellten Zuleitung verbindbar, durch die Reinigungsfluid in den Tankreiniger einströmen kann. Die Verbindung kann beispielsweise als Schraubverbindung ausgeführt sein, in welchem Fall der Kupplungsabschnitt ein Gewinde hat, welches mit einem Gegengewinde an der Zuleitung bei Montage des Tankreinigers an der Zuleitung in Eingriff gebracht wird.

An einem dem Kupplungsabschnitt abgewandten Ende des ruhenden Gehäuseteils ist ein ein- oder mehrteiliges drehbares Gehäuseteil angeordnet. Die Drehachse der Drehbewegung des drehbaren Gehäuseteils kann mit einer Längsachse L des ruhenden Gehäuseteile zusammenfallen.

An einem Ende des ruhenden Gehäuseteils ist ein ein- oder mehrteiliges, um eine vertikale Achse drehbares Gehäuseteil angeordnet, wobei an dem drehbaren Gehäuseteil ein sich um eine horizontale Drehachse drehbarer, durch Rückstoß mindestens eines Spritzstrahles mindestens einer Düse drehend antreibbarer Düsenträger mit der wenigstens einen Düse angeordnet ist, wobei die Gehäuseteile und der Düsenträger jeweils einen Kanal aufweisen, welche flüssigkeitsleitend miteinander gekoppelt sind.

Diesen funktionellen Vorteilen steht gegenüber, dass ein derartiger bekannter Tankwaschkopf nur schwer an den entsprechenden Anwendungsfall angepasst werden kann. Zudem ist die Gefahr der Leckage erhöht, da keine zuverlässige Dichtwirkung erzielt werden kann.

Die Rückstoßkraft des aus den Einzeldüsen austretenden Druckwassers bewirkt die Rotation der Einzeldüsen und damit der Düsenwelle. Eine gezielte Steuerung der Drehbewegung der Düsenwelle ist bislang nicht möglich, sondern lediglich deren Abbremsung.

Der Erfindung liegt die Aufgabe zugrunde, einen Tankwaschkopf der Eingangs genannten Art so weiter zu bilden, das mit konstruktiv einfachen Mitteln eine Bremswirkung erzielbar und die Geschwindigkeit der Düsenwelle beeinflussbar ist.

Die Aufgabe wird erfindungsgemäß durch die Merkmale der unabhängigen Patentansprüche gelöst, während vorteilhafte Ausgestaltungen und Weiterbildungen der Erfindung den Unteransprüchen entnommen werden können.

Vorteilhaftes Merkmal ist, dass die Kanäle jeweils an ihren einander zugewandten und sich dichtend berührenden Enden jeweils eine zueinander komplementäre Gleitbuchse mit jeweils einer Dichtfläche aufweisen, welche mit der Dichtfläche der komplementär ausgerichteten Gleitbuchse des anschließenden Kanals eine drehende Dichtverbindung bilden.

Bei den Kanälen handelt sich um den Gehäusekanal des feststehenden Gehäusekörpers, dem Kanal im Wellentragkörper und dem Düsenkanal der rotierenden Düsenwelle, wobei alle Kanäle flüssigkeitsleitend sind und aufgrund der Dichtbuchsen in vorteilhafterweise abgedichtet sind.

Durch die Dichtbuchsen werden ungewollte Stoffübergänge von einem Ort zu einem anderen verhindert, um den Druck des Reinigungsmediums in den Kanälen zu halten. Sie verhindern so ein Leckage und den Verlust von Reinigungsmedien.

Die Vorteile bei der Verwendung der Dichtbuchsen bestehen auch in einer geringen Reibleistung sowie in der Wartungsfreundlichkeit.

Die Dichtbuchse weist einen Bund auf, der in einer entsprechenden Aussparung am Ende des jeweiligen Kanals aufgenommen ist. Die Aussparung stellt eine radiale Vergrößerung des Kanals dar und weist eine Auflagefläche auf, auf der eine Wellenfederscheibe gelagert ist, die rückseitig gegen den Bund der Gleitbuchse drückt. Die Wellenfederscheibe sorgt für einen Anpressdruck, der die Dichtflächen der einander gegenüberliegenden Gleitbuchsen gegeneinanderpresst.

Die Gleitbuchsen sind somit federvorgespannt, wobei durch das auf den Rand der ersten Gleitbuchse eines Gleitbuchsenpaars treffende Reinigungsmedium diese Gleitbuchse in Strömungsrichtung drückt.

Somit steht neben der Federkraft der Federvorspannung noch eine weitere Kraft, nämlich die Druckkraft der Wassers auf den Gleitbuchsenrand zur Verfügung, um auf die Dichtflächen zu wirken.

Die Gleitbuchsen sind verschleißarm. Aufgrund der Verwendung von Hartmetall oder Hartkeramik ist eine harte und widerstandsfähige Oberfläche gegeben, die Reibung und Abrieb besser standhält und zudem korrosionsbeständig ist. Insbesondere durch die Verwendung einer glatten Oberfläche bei den Dichtflächen wird die Reibung reduziert, was den Verschleiß minimiert.

Die Vorteile der verschleißarmen Gleitbuchsen bestehen in der längeren Lebensdauer, da die Teile länger halten und seltener ausgetauscht werden müssen, was Kosten spart und die Umwelt schont. Weniger Verschleiß bedeutet auch weniger Wartungsbedarf und -kosten.

Zudem können verschleißarme Teile die Leistung und Effizienz verbessern.

Ein weiteres Merkmal der Erfindung besteht darin, dass am Außenumfang der Düsenwelle ein Kegelrad drehfest montiert, welches mit einem feststehenden Kegelrad kämmt, welches mit dem stehenden Gehäuseteil verbunden ist. Dabei ist die Düsenwelle in einem rechten Winkel zum Gehäuseteil angeordnet. Somit kann eine kompakte Bauweise des Tankwaschkopfes realisiert werden.

Die Kegelräder ermöglichen eine effizientere Kraftübertragung aufgrund ihrer rollenden Bewegung. Dies führt zu weniger Reibungsverlusten und einem geringeren Energieverbrauch, womit insbesondere der Druck des zur Verfügung stehenden Reinigungsmediums gemeint ist, welcher eine Drehung der Düsenwelle gegenüber dem stehenden Gehäuseteil verursacht.

Die Kegelräder können aufgrund ihrer robusten Bauweise und Zahnform hohe Drehmomente übertragen und ermöglichen durch die rollende Bewegung und die präzise Verzahnung einen ruhigen Lauf, sind leise und zudem vibrationsarm.

Die Kegelräder sind aufgrund ihrer robusten Bauweise und Zahnform weniger anfällig für Beschädigungen und Verschleiß, wodurch eine lange Lebensdauer erreicht wird.

Die aufgrund des Rückstoßes der Düsen in Drehung versetzte Düsenwelle, wird durch das Kämmen des Kegelrades der Düsenwelle mit dem stehenden Kegelrad des Gehäuseteils in ihrer Drehzahl begrenzt.

Dabei bestimmt das Übersetzungsverhältnis der beiden Kegelräder die Drehzahluntersetzung der Düsenwelle. Dieses wird berechnet durch das Verhältnis der Zähnezahlen der beiden Kegelräder und beträgt bevorzugt 1 : 2, 1.

Somit kann Einfluss auf den Auftreffpunkt des aus der Düse austretenden Reinigungsstrahls genommen werden und so ein Versatz der aufeinanderfolgenden Reinigungspunkte in einem Reinigungszyklus erzielt werden. Somit wird vermieden, dass stets die gleichbleibende Stelle innerhalb des zu reinigenden Behälters mit dem Druckstrahl bestrichen wird. Damit kann die Reinigungswirkung des erfindungsgemäßen Tankwaschkopf verbessert werden, durch Anpassung des Übersetzungsverhältnisses an die spezifische Reinigungsanforderung. Somit kann eine zu reinigende Oberfläche zu 100% mit dem Reinigungsmedium bestrichen werden.

Grundsätzlich dient als Antriebsmedium für sämtliche Bewegungen das dem Gerät unter Druck zugeführtes Reinigungsfluid. In der vorliegenden Beschreibung werden die Begriffe Reinigungsfluid, Reinigungsmedium, Druckmedium als synonym verwendet. Bevorzugt handelt es sich einen Hochdruckwasserstrahl.

Dabei können beispielsweise zwischen 20 und 100 Liter pro Minute über die Düse bzw. Düsen abgegeben werden.

Bevorzugt handelt es sich um zwei Düsen mit einer Schrägstellung zwischen 20° und 45° gegenüber einer Geraden durch den Mittelpunkt des Düsenträgers.

Ein weiteres Merkmal der Erfindung besteht darin, dass durch eine Antriebsverbindung der Gehäusewelle mit einer Magnetbremse die Drehbewegung um die Längsachse abbremsbar ist. Dabei handelt es sich bevorzugt um eine Wirbelstrombremse.

Eine Wirbelstrombremse, auch Induktionsbremse genannt, ist eine berührungslose Bremse, die Wirbelströme zur Verlangsamung einer rotierenden Welle, wie hier der Gehäusewelle nutzt. Die Wirbelströme werden durch ein Magnetfeld erzeugt, das relativ zur Bewegung des leitfähigen Gegenstands induziert wird.

Das Magnetfeld wird hierbei durch kreisförmig angeordnete und in Achsrichtung ausgerichtete Permanentmagnete erzeugt. Ein die Kreisbahn der Permanentmagnete umgebender und zu den Permanentmagneten konzentrisch angeordneter Kupferring bildet einen leitfähigen Gegenstand, der sich relativ zum Magnetfeld bewegt. Die Bewegung des leitfähigen Kupferrings im Magnetfeld induziert Wirbelströme in dem Kupferring, die eine Lorenzkraft erzeugen, die der Bewegungsrichtung des Kupferrings entgegenwirkt und diesen abbremst.

Da es sich um eine berührungslose Bremse handelt, gibt es keinen Verschleiß durch Reibung, wodurch die Bremse wartungsarm ist und eine lange Lebensdauer hat. Zudem arbeitet die Bremse leise und vibrationsarm, wodurch ein ruhiger Lauf des Tankwaschkopfes möglich ist.

Diese Wirbelstrombremse besteht somit aus einem permanentmagnetischen Stator, gebildet u.a. durch die Permanentmagnete, der drehfest am Kupplungsabschnitt angeordnet ist sowie aus einem Rotor, gebildet u.a. durch den Kupferring im Kupferringträger, der über eine Stellschraube drehfest, jedoch axial verschiebbar an der Gehäusewelle abgestützt ist.

Somit kann durch eine axiale Verstellung des Kupferrings gegenüber den Permanentmagneten die Überdeckung verstellt werden und somit auch die Stärke des Magnetfeldes, wodurch eine genaue Steuerung der Bremskraft möglich ist.

Durch ein Lösen der Stellschraube ist der Rotor relativ zum Stator axial verstellbar, so dass sich Rotor und Stator unterschiedlich weit axial überdecken können und die bei Relativdrehungen zwischen Rotor und Stator auftretenden Wirbelströme eine entsprechend unterschiedliche Stärke haben, mit der Folge, dass die Bremswirkung durch Axialverstellung des Rotors einstellbar ist.

Der Kupferringträger ist mindestens teilweise von einem topfförmigen Spritzschutz abgedeckt, wobei die Unterkante des Spritzschutzes relativ gegenüber einer Skala auf der Mantelfläche des Kupferringträger axial verschiebbar ist.

Die Stufen der Skala zeigen den Grad der Wirbelstrombremsleistung an, der mittels der auf die jeweilige Stufe positionierten Unterkante abgelesen werden kann.

Die Stufen der Wirbelstrombremsleistung sind in 100%, 75%, 50%, 25% und 0% Schritten unterteilt, wobei sich die Angabe auf die aufgrund der Bremswirkung reduzierte Geschwindigkeit der Drehung der Düsenwelle und der Hauptachse bezieht. Dabei wird die Einstellung so vorgenommen, dass die Drehzahl nicht über 60/min steigt, bei einem möglichen Druck zwischen 40 und 150 bar.

Eine Einstellung bei 0%, einem Druck von 120 bar, einer Wassermenge von 52 l/min ergibt eine Drehzahl von 100/min, was nicht optimal ist. Dabei wird bei 0% Wirbelstrombremsleistung keine Bremswirkung erzielt.

Daher wird der Kupferringträger nach oben verschoben, um die Überdeckung des Kupferringes mit den Permanentmagneten zu erhöhen, beispielsweise auf 75%, was durch die Unterkante des Spitzschutzes auf der Skala abgelesen werden kann.

Bei einer Geschwindigkeitsreduzierung auf 25%, einem Druck von 120 bar, fließt zwar mit 52l/min gleichviel Wasser aus der bzw. den Düsen, jedoch beträgt die Drehzahl aufgrund der Bremswirkung nur noch 55 Umdrehungen/min, was unterhalb des Grenzwertes von 60 Umdrehungen pro Minute liegt und somit als gut angesehen wird.

Bei einer Wirbelstrombremsleistung von 50% beträgt die Drehzahl nur noch 31 Umdrehungen pro Minute bei einem Wasserdruck von 120 bar.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: eine teilweise Explosionsansicht des Tankwaschkopf
Figur 2: eine Schnittdarstellung des Tankwaschkopf
Figur 3: eine weitere Schnittdarstellung die die Dichtbuchsen zeigt
Figur 4: eine Schnittdarstellung des Düsenträgers mit Düsen
Figur 5: eine perspektivische Ansicht des Tankwaschkopfes
Figur 6: eine Schnittdarstellung der Wirbelstrombremse
Figur 7: eine verzerrte Perspektivansicht des Kegelradgetriebes

Figur 1 zeigt den Tankwaschkopf 71 mit einem Kupplungsabschnitt 72. Auf einer in dieser Figur nicht dargestellten Düsenwelle 48 ist ein diskusförmiger Düsenträger 58 mit Spritzdüsen, im Folgenden Düsen 59 a, b angeordnet. Über die hohle Düsenwelle 48 und den damit hydraulisch kommunizierenden Druckwasseranschluß, gebildet durch den Kupplungsabschnitt 72 werden die Düsen 59 des Düsenträgers 58 mit Hochdruckwasser beliefert, so dass aus den Düsen 59 Hochdruckspritzstrahlen austreten. Der Rückstoß der Spritzstrahlen setzt den Düsenträger 58 mit der Düsenwelle 48 in Pfeilrichtung 67 in Drehung.

Der Tankwaschkopf 71 dient zur Innenreinigung von Tanks, Behältern und dgl. und weist ein ruhendes Gehäuseteil 8 auf, welches an einem ersten Ende den Kupplungsabschnitt 72 ausweist, zur Verbindung des Tankwaschkopfes 71 mit einem Zuführschlauch oder einer Zuführleitung, durch die ein Reinigungsfluid unter Hochdruck einströmt.

Im Folgenden werden für das Bezugszeichen 8 die Begriffe Gehäuseteil und Gehäusekörper synonym verwendet.

An dem den Kupplungsabschnitt 72 abgewandten Ende des ruhenden Gehäuseteils 8 ist ein um eine vertikale Achse drehbares Gehäuseteil 25 angeordnet ist, wobei die Drehachse der Drehbewegung des drehbaren Gehäuseteils 25 mit einer Längsachse 68 des ruhenden Gehäuseteiles 8 zusammenfällt.

Das Gehäuseteil 25 ist drehfest mit der Gehäusewelle 9 verbunden.

An dem drehbaren Gehäuseteil 25 ist der, sich um eine zweite Drehachse 66 drehbarer, durch Rückstoß mindestens eines Spritzstrahles mindestens einer Düse 59, 59a, b drehend antreibbarer Düsenträger 58.

Gemäß Figur 2 weisen die Gehäuseteile 8, 25 und der Düsenträger 58 jeweils einen Kanal 7, 26, 47 auf, welche flüssigkeitsleitend miteinander gekoppelt sind. Die Kanäle 7, 26, 47 weisen jeweils an ihren einander zugewandten und sich dichtend berührenden Enden jeweils eine zueinander komplementäre Gleitbuchse 2, 34 mit jeweils einer Dichtfläche 13, 41 auf, welche mit der Dichtfläche 14, 42 einer gegengleich komplementär ausgerichteten Gleitbuchse 3, 43 des anschließenden Kanals 26, 47 drehende Dichtverbindungen bilden.

Durch eine Antriebsverbindung der Gehäusewelle 9 mit einer Wirbelstrombremse 85 wird die Drehgeschwindigkeit von Gehäusewelle 9 und Gehäuseteil 25 abgebremst, um Einfluss auf die Reinigungswirkung der Hochdruckspritzstrahlen zu nehmen.

Des Weiteren wird durch den Rückstoß der Hochdruckspritzstrahlen eine Drehung der Düsenwelle 48 relativ zum Gehäusekörper 8 erwirkt, wobei durch eine Getriebeanordnung 52, 53 Einfluss auf die Drehbewegung und -geschwindkeit der Düsenwelle genommen werden kann.

Wenn der auf der Düsenwelle 48 angeordnete Düsenträger 58 durch den Rückstoß seiner Spritzwasserstrahlen in Drehung versetzt wird, wird über die Düsenwelle 48 das Kegelrad 52 entsprechend mitgedreht und kämmt mit dem Kegelrad 53, welches drehfest mit dem Gehäuseteil 8 verbunden ist. Damit wird die Drehung der Düsenwelle zwangsläufig begrenzt.

Die drehfeste Verbindung der Kegelräder mit den Wellen oder den Gehäuseteilen erfolgt über mindestens eine Toleranzhülse oder eine Klebeverbindung.

Die Wirbelstrombremse 85 besteht im Wesentlichen aus einem permanentmagnetischen Stator 86, der drehfest mittels einem zylinderförmigen Magnetträger 91 auf dem abgestuften Gehäuseträger 84 angeordnet ist sowie aus einem Rotor 87, der drehfest, jedoch axial verschiebbar an der Gehäusewelle 9 abgestützt ist. Der Gehäuseträger 84 weist in dem gezeigten Beispiel den Kupplungsabschnitt 72 zur Verbindung mit einer Hochdruckleitung bzw. Schlauch auf.

Mittels einer Stellschraube 83, wie sie in Figur 5 dargestellt ist und die durch den Kupferringträger 90 hindurchgeführt ist und deren Gewindeschaft eine Feststellung/Klemmung zu der Gehäusewelle 9 erlaubt, kann der Rotor 87 relativ zum Stator 86 axial verstellt werden, so dass sich Rotor 87 und Stator 86 unterschiedlich weit axial überdecken und die bei Relativdrehungen zwischen Rotor 87 und Stator 86 auftretenden Wirbelströme eine entsprechend unterschiedliche Stärke haben, mit der Folge, dass die Bremswirkung durch Axialverstellung des Rotors 87 eingestellt werden kann.

Figur 3: Ein Hochdruckwasserstrahl, welcher in Pfeilrichtung 1 durch den Gehäusekanal 7 des Gehäuseteils 8 schießt, trifft auf den oberen Rand 4 der oberen Gleitbuchse 2 und drückt diese minimal in Pfeilrichtung 1. Der Rand 4 ist hierbei das kreisförmige und stirnseitige Ende des zylinderförmigen Teils der Gleitbuchse.

Diese Bewegung wird unterstützt durch die Federwirkung der Wellenfederscheibe 19, welche zwischen der Auflagefläche 6 des Gehäuseteils 8 und der Oberseite des Bunds 20 der Gleitbuche 2 eingespannt ist. Somit drückt die Druckkraft des Wassers sowie die Federkraft der Wellenfederscheibe 19 die Gleitbuche 2 in Pfeilrichtung 1 und somit in Richtung der Gleitbuchse 3, sodass die Dichtfläche 13 der Gleitbuche 2 auf der Dichtfläche 14 der Gleitbuchse 3 aufliegt, um eine Dichtwirkung zu erzielen.

Die Gleitbuchse 3 ist wiederum mit ihrem Bund 22 und einer Wellenfederscheibe 24 in einer Aussparung 12 gelagert, wobei die Wellenfederscheibe 24 ihrerseits auf der Auflagefläche 15 innerhalb des Kanals 7 aufliegt.

Aufgrund der Federwirkung der beiden Wellenfederscheiben 19 und 24 sowie die Druckbeauftragung in Pfeilrichtung 1, wird eine Dichtwirkung zwischen den beiden Dichtflächen 13, 14 erzielt. Damit kann der Gehäusekörper 8 gegenüber dem relativ dazu beweglichen Wellentragkörper 25 abgedichtet werden.

Zur Verbesserung der Dichtwirkung sind die Dichtflächen 13, 14 hochbearbeitet und die Aussparungen 10, 12 der umgebenden Gehäuse weisen jeweils eine Ringnut auf, in die ein Dichtring 17, 18 eingepasst ist, der an der Mantelfläche des Zylinderkörpers 21, 23 der jeweiligen Gleitbuchse dichtend anliegt.

Die Gleitbuchsen bestehen aus Hartmetall oder einer technischen Keramik, was den Vorteil hat, dass diese nahezu verschleißfrei sind.

Innerhalb des Gehäuseteils 25 wird das Wasser durch einen abgewinkelten Kanal 26 geleitet und weist am Mündungsbereich eine weitere Aussparung 27 auf, in der eine Gleitbuchse 34 aufgenommen ist. Dabei trifft das Wasser auf den Rand 33 der Gleitbuchse 34 und drückt diese in Pfeilrichtung 35.

In der Aussparung 27 ist eine Auflagefläche 36 vorhanden, auf der eine Wellenfederscheibe 37 aufliegt, die gegen einen Bund 38 der Gleitbuchse 34 drückt. Unterhalb des Bunds 38 weist die Gleitbuchse 34 einen Zylinderkörper 39 auf, an dem ein Dichtring 40 des Gehäuseteils 25 anliegt.

Durch die Federkraft der Wellenfederscheibe 37 und die Druckkraft des Wassers auf den Bund 38 wird die Dichtfläche 41 der Gleitbuchse 34 gegen die Dichtfläche 42 der Gleitbuchse 43 gedrückt. Diese weist wiederum einen Bund 44 auf, zwischen dem und einer Auflagefläche 46 des Düsenkanals 47 der Düsenwelle 48 wieder eine Wellenfederscheibe 49 angeordnet ist.

Unterhalb des Bunds 44 weist die Gleitbuchse 43 einen Zylinderkörper 45 auf, an dessen Mantelfläche ein Dichtring 50 der Düsenwelle 48 anliegt.

Durch die Wellenfederscheibe 49 wird eine Federwirkung entgegen der Bewegungsrichtung 35 des Wassers erzeugt, wodurch die Dichtfläche 42 gegen die Dichtfläche 41 gedrückt wird.

An der Mantelfläche 51 der Düsenwelle 48 ist ein Kegelrad 52 montiert, dessen Verzahnung an der Verzahnung des feststehenden Kegelrad 53 abwälzt, welches werkstoffeinstückig einen Hülsenansatz 54 aufweist. Das Kegelrad 53 und der Hülsenansatz 54 bilden somit ein Bauteil.

Um eine Drehbewegung der Düsenwelle 48 gegenüber dem Gehäuseteil 25 zu unterstützten, ist die Düsenwelle mittels mindestens einem Lager 55 innerhalb des Achskörpers 11 gelagert, welcher drehfest mit dem Gehäuseteil 25 verbunden ist.

Figur 4 zeigt den am Ende der Düsenwelle 48 befindlichen Düsenträger 58, an dem in dem gezeigten Beispiel zwei Düsen 59a, b montiert sind. Diese sind in die Düsenaufnahmeplätze 60a, b geschraubt, wobei noch zwei weitere Düsenaufnahmeplätze 60 c, d für weitere Düsen vorhanden sind. Im gezeigten Beispiel sind diese mit den eingeschraubten Stopfen 61a, b verschlossen.

Über eine zentrische Bohrung 62, wird das Druckwasser in die Bohrungen 63 a, b der Düsenaufnahmeplätze 60a, b geleitet, dargestellt durch den Strömungspfad, welche strömungsleitend mit den Bohrungen 79a, b der Düsen 59a, b verbunden sind, welche am Ende das Druckwasser in den Pfeilrichtungen 64, 65 in die Umgebung abgeben.

Aufgrund der Ausrichtung der Düsenlängsachsen in einem Winkel von 20° gegenüber einer Achse durch den Mittelpunkt des Düsenträger sowie aufgrund des Rückstoßes des Reinigungsmediums 69 dreht sich der Düsentragkopf 58 um die Achse 66 in Pfeilrichtung 67

Figur 5 zeigt die Stellschraube 83 die durch den Kupferringträger 90 hindurchgeführt ist und deren Gewindeschaft in eine entsprechende Gewindebohrung des Kupferringsträgers 90 eingeschraubt ist. Diese Stellschraube 83 dient der Klemmung / Fixierung des Kupferringträgers 90 (Rotor 87) auf der Gehäusewelle 9 nach der Einstellung der Wirbelstrombremsenleistung entsprechend der Skala. Durch die Stellschraube 83 kann der Rotor 87stufenlos relativ zum Stator 86 axial verstellt werden, so dass sich Rotor 87 und Stator 86 unterschiedlich weit axial überdecken und die bei Relativdrehungen zwischen Rotor 87 und Stator 86 auftretenden Wirbelströme eine entsprechend unterschiedliche Stärke haben. Somit kann die Bremswirkung durch Axialverstellung des Rotors 87 eingestellt werden.

Die axiale Verschiebung kann durch eine Skala 82 auf der Mantelfläche des Kupferringträgers 90 abgelesen werden. Dabei überdeckt der in Figur 1 gezeigte Spritzschutz 92 die Mantelfläche des Kupferringträgers 90, wobei die Skala durch die axiale Verstellung relativ gegenüber dem Rand bzw. der Unterkante 94 bewegt wird. Auf der Skala sind die Stufen 0%, 25%, 50%, 75% und 100% aufgedruckt, die jeweils eine Reduzierung der Wirbelstrombremsleistung versinnbildlichen. Dabei bedeutet die Position 25%, abgelesen durch die Unterkante 94, dass nur noch eine 25% Wirbelstrombremsleistung gegenüber der vormals 100% Wirbelstromsbremsleistung gefahren wird.

Gegenüber der Stellschraube 83 ist Zylinderkopfschraube vorhanden, die als Verdrehsicherung und als oberer und unterer Längsanschlag innerhalb der Nut in der Gehäusewelle 9 dient. Diese wird bei Montage fest verklebt und kann vom Anwender nicht mehr gelöst werden.

Figur 6 zeigt eine Schnittdarstellung der Wirbelstrombremse 85, welche konzentrisch um den Gehäusekanal 7 angeordnet ist. Auf einem Magnetträger 91 sind die Permanentmagnete 88 kreisförmig aufgeklebt. Geringfügig beabstandet davon ist der Kupferring 89 angeordnet, der von dem Kupferringträger 90 gehalten wird. Kupferringträger 90 bildet mit dem Kupferring 89 den Rotor, welcher axial gegenüber dem Spritzschutz 92 bewegt werden kann, um Einfluss auf das Magnetfeld und somit die Bremswirkung zu nehmen.

Figur 7 zeigt die Getriebeanordnung, welche hauptsächlich durch das kleinere Kegelrad 52 und das feststehende Kegelrad 53 gebildet ist. Das rotierende Kegelrad 52 ist drehfest mit der hier nicht gezeigten Düsenwelle verbunden, welche wiederrum mit dem Düsenträger 58 verbunden ist. Eine rückstoßbedingte Drehbewegung des Düsenträgers 58 wird somit auf das Kegelrad 52 übertragen, welche mit dem Kegelrad 53 kämmt. Während das Kegelrad 53 steht, dreht sich die umgebende Gehäusewelle 9 und das damit verbundene Gehäuseteil 25. Relativ dazu dreht sich die Düsenwelle 48. Die Umdrehungen der Düsenwelle werden durch die kämmenden Kegelräder 52, 53 gesteuert, welche bevorzugt eine Übersetzung von 1/2,1 haben. Dies Düsenwelle ist dabei innerhalb des Achskörpers 11 gelagert, welcher drehfest mit dem Gehäuseteil 25 verbunden ist.

### Zeichnungslegende

1. Pfeilrichtung
2. Gleitbuchse
3. Gleitbuchse
4. Rand
5..
6. Auflagefläche
7. Gehäusekanal
8. Gehäuseteil (stehend)
9. Gehäusewelle
10.Aussparung (für 2)
11. Achskörper
12. Aussparung (für 3)
13.Dichtfläche
14.Dichtfläche
15. Auflagefläche
16..
17.Dichtring
18.Dichtring
19. Wellenfederscheibe
20.Bund
21.Zylinderkörper
22. Bund
23.Zylinderkörper
24. Wellenfederscheibe
25.Gehäuseteil
26.Kanal
27. Aussparung
28..
29..
30. Wellenfederscheibe
31.Bund
32..
33. Rand
34.Gleitbuchse
35. Pfeilrichtung
36.Auflagefläche
37. Wellenfederscheibe
38. Bund
39.Zylinderkörper
40. Dichtring
41.Dichtfläche
42. Dichtfläche
43.Gleitbuchse
44. Bund
45.Zylinderkörper
46.Auflagefläche
47.Düsenkanal
48. Düsenwelle
49. Wellenfederscheibe
50. Dichtring
51 . Mantelfläche
52. Kegelrad (drehend)
53. Kegelrad (fest)
54. Hülsenansatz (von 53)
55. Lager
56..
57..
58. Düsenträger
59. Düse a, b
60. Düsenaufnahmeplatz a, b, c, d
61.Stopfen a, b
62. Bohrung
63. Bohrung a, b
64. Pfeilrichtung
65. Pfeilrichtung
66. Drehachse
67. Pfeilrichtung
68.Längsachse
69. Strömungspfad
70..
71.Tankwaschkopf
72. Kupplungsabschnitt
73..
74..
75..
76..
77..
78..
79.a, b Bohrung (der Düse).
80..
81..
82.Skala
83.Stellschraube
84.Gehäuseträger
85.Wirbelstrombremse
86. Stator
87. Rotor
88. Permanentmagnet
89. Kupferring
90. Kupferringträger
91. Magnetträger
92. Spritzschutz
93..
94. Unterkante (von 92)

## Patentansprüche

1. Tankwaschkopf (71) zur Innenreinigung von Tanks, Behältern und dgl., mit einem ruhenden Gehäuseteil (8), welches zur Verbindung des Tankwaschkopfes (71) mit einem Zuführschlauch oder einer Zuführleitung geeignet ist, durch die ein Reinigungsfluid unter Hochdruck in den Tankwaschkopf (71) einströmt, wobei an einem Ende des ruhenden Gehäuseteils (8) ein ein- oder mehrteiliges, um eine vertikale Achse drehbares Gehäuseteil (25) angeordnet ist, und wobei an dem drehbaren Gehäuseteil (25) ein sich um eine horizontale Drehachse (66) drehbarer, durch Rückstoß mindestens eines Spritzstrahles mindestens einer Düse (59, 59a, b) drehend antreibbarer Düsenträger (58) mit der wenigstens einen Düse (59, 59a, b) angeordnet ist, wobei die Gehäuseteile (8), (25) und der Düsenträger jeweils einen Kanal (7, 26, 47) aufweist, welche flüssigkeitsleitend miteinander gekoppelt sind, **dadurch gekennzeichnet, dass** die Kanäle (7, 26, 47) jeweils an ihren einander zugewandten und sich dichtend berührenden Enden jeweils eine zueinander komplementäre Gleitbuchse (2, 3, 34, 43) mit jeweils einer Dichtfläche aufweisen, welche mit der Dichtfläche der komplementär ausgerichteten Gleitbuchse (2, 3, 34, 43) des anschließenden Kanals (26, 47) drehende Dichtverbindungen bilden.

2. Tankwaschkopf (71) nach Anspruch 1, **dadurch gekennzeichnet, dass** die Gleitbuchsen (2, 3, 34, 43) federvorgespannt sind.

3. Tankwaschkopf (71) nach Anspruch 1 oder 2, **dadurch gekennzeichnet, dass** jeweils eine Gleitbuchse (2, 3, 34, 43) in einer Aussparung am Ende des jeweiligen Kanals (7, 26, 47) eingepasst ist und mit der Dichtfläche auf die Dichtfläche der gegengleich angeordneten Gleitbuchse (2, 3, 34, 43) drückt.

4. Tankwaschkopf (71) nach einem der Ansprüche 1 bis 3, **dadurch gekennzeichnet, dass** der Gehäusekanal (7) des feststehenden Gehäusekörpers (8) und der Düsenkanal (47) der rotierenden Düsenwelle (48) über einen Kanal (27) im Wellentragkörpers (25) flüssigkeitsleitend verbunden sind.

5. Tankwaschkopf (71) nach Anspruch 4, **dadurch gekennzeichnet, dass** auf Auflageflächen (36, 46) im Bereich des Endes des jeweiligen Kanals jeweils eine Wellenfederscheibe (19, 30, 37, 49) aufliegt, deren Federkraft Rückseitig auf einen Bund (20, 22, 31, 38) der Gleitbuchse wirkt.

6. Tankwaschkopf (71) zur Innenreinigung von Tanks, Behältern und dgl., mit einem ruhenden Gehäuseteil (8), welches zur Verbindung des Tankwaschkopfes (71) mit einem Zuführschlauch oder einer Zuführleitung geeignet ist, durch die ein Reinigungsfluid unter Hochdruck in den Tankwaschkopf (71) einströmt, wobei an einem Ende des ruhenden Gehäuseteils (8) ein ein- oder mehrteiliges, um eine vertikale Achse drehbares Gehäuseteil (25) angeordnet ist, und wobei an dem drehbaren Gehäuseteil (25) ein sich um eine horizontale Drehachse (66) drehbarer, durch Rückstoß mindestens eines Spritzstrahles mindestens einer Düse (59, 59a, b) drehend antreibbarer Düsenträger (58) mit der wenigstens einen Düse (59, 59a, b) angeordnet ist, wobei die Gehäuseteile (8), (25) und der Düsenträger jeweils einen Kanal (7, 26, 47) aufweist, welche flüssigkeitsleitend miteinander gekoppelt sind, **dadurch gekennzeichnet, dass** am Außenumfang der Düsenwelle (48) ein Kegelrad (52) drehfest montiert ist, welches mit einem feststehenden Kegelrad (53) kämmt, welches mit dem ruhenden Gehäuseteil (8) verbunden ist.

7. Tankwaschkopf (71) nach Anspruch 6, **dadurch gekennzeichnet, dass** das Übersetzungsverhältnis der beiden Kegelräder (52, 53) 1 zu 2,1 beträgt.

8. Tankwaschkopf (71) zur Innenreinigung von Tanks, Behältern und dgl., mit einem ruhenden Gehäuseteil (8), welches zur Verbindung des Tankwaschkopfes (71) mit einem Zuführschlauch oder einer Zuführleitung geeignet ist, durch die ein Reinigungsfluid unter Hochdruck in den Tankwaschkopf (71) einströmt, wobei an einem Ende des ruhenden Gehäuseteils (8) ein ein- oder mehrteiliges, um eine vertikale Achse drehbares Gehäuseteil (25) angeordnet ist, und wobei an dem drehbaren Gehäuseteil (25) ein sich um eine horizontale Drehachse (66) drehbarer, durch Rückstoß mindestens eines Spritzstrahles mindestens einer Düse (59, 59a, b) drehend antreibbarer Düsenträger (58) mit der wenigstens einen Düse (59, 59a, b) angeordnet ist, wobei die Gehäuseteile (8), (25) und der Düsenträger jeweils einen Kanal (7, 26, 47) aufweist, welche flüssigkeitsleitend miteinander gekoppelt sind, **dadurch gekennzeichnet, dass** durch eine Antriebsverbindung des Gehäuseteils (25) mit einer Bremse (85) die Drehbewegung um die Langsachse (68) abbremsbar ist.

9. Tankwaschkopf (71) nach Anspruch 8, **dadurch gekennzeichnet, dass** die Bremse eine Wirbelstrombremse (85) ist und aus einem permanentmagnetischen Stator (86) besteht, der drehfest am Kupplungsabschnitt (72) angeordnet ist, sowie aus einem Rotor (87), der über eine Stellschraube (83) drehfest, jedoch axial verschiebbar an der Gehäusewelle (9) abgestützt ist.

10. Tankwaschkopf (71) nach Anspruch 9, **dadurch gekennzeichnet, dass** durch ein Lösen der Stellschraube (83) der Rotor (87) relativ zum Stator (86) axial verstellbar ist, so dass sich Rotor (87) und Stator (86) unterschiedlich weit axial überdecken und die bei Relativdrehungen zwischen Rotor (87) und Stator (86) auftretenden Wirbelströme eine entsprechend unterschiedliche Stärke haben, mit der Folge, dass die Bremswirkung durch Axialverstellung des Rotors (87) einstellbar ist.

11. Tankwaschkopf (71) nach einem der Ansprüche 8 bis 10, **dadurch gekennzeichnet, dass** der Rotor (87) einen Kupferringträger (90) beinhaltet, der einen Kupferring (89) konzentrisch gegenüber einer innenliegenden, ringförmigen Anordnung von Permanentmagneten (88) des Stators (86) hält.

12. Tankwaschkopf (71) nach Anspruch 11, **dadurch gekennzeichnet, dass** der Kupferringträger (90) mindestens teilweise von einem topfförmigen Spritzschutz (92) abgedeckt ist, wobei die Unterkante (94) des Spritzschutzes (92) relativ gegenüber einer Skala (82) auf der Mantelfläche des Kupferringträger (90)s axial verschiebbar ist.

13. Tankwaschkopf (71) nach Anspruch 12, **dadurch gekennzeichnet, dass** die Stufen der Skala (82) den Grad der Bremswirkung der Wirbelstrombremse anzeigt, der mittels der auf die jeweilige Stufe positionierten Unterkante (94) abgelesen werden kann.

14. Tankwaschkopf (71) nach einem der vorherigen Ansprüche, **dadurch gekennzeichnet, dass** als Antriebsmedium für sämtliche Bewegungen das dem Tankwaschkopf unter Druck zugeführtes Reinigungsfluid dient.
